# EUROPÄISCHE PATENTSCHRIFT

(11) **EP 0 666 147 B1**
(45) Veröffentlichungstag und Bekanntmachung des Hinweises auf die Patenterteilung: **25.08.1999**
(21) Anmeldenummer: 94810732.1
(22) Anmeldetag: 16.12.1994
(51) Int. Cl.: B25D 17/08

(54) **Werkzeug und Werkzeugaufnahme für Handwerkzeuggeräte**
Tool and tool holding fixture for implements
Outil et raccordement d'outil pour des outillages à main

(30) Priorität: 03.02.1994 DE 4403303
(43) Veröffentlichungstag der Anmeldung: 09.08.1995
(73) Patentinhaber: HILTI Aktiengesellschaft, 9494 Schaan (LI)
(72) Erfinder: Obermeier, Josef, D-86971 Peiting (DE); Neukirchen, Axel, D-81539 München (DE)
(74) Vertreter: Wildi, Roland

(56) Entgegenhaltungen:
- EP-A- 0 551 795
- DE-A- 2 551 125
- DE-A- 3 941 646

## Beschreibung

Die Erfindung betrifft ein Werkzeug zum Einsetzen in eine Werkzeugaufnahme für dem Meisseln und/oder Schlagbohren dienende Handwerkzeuggeräte mit einem Einspannschaft mit wenigstens einer axial geschlossenen Verriegelungsnut, wenigstens einer der Verriegelungsnut diametral gegenüberliegenden, zum freien Ende des Einspannschaftes hin offenen Längsnut sowie zwei einander im wesentlichen diametral gegenüberliegenden, zum freien Ende des Einspannschaftes hin offenen Drehmitnahmenuten, die unterschiedliche Querschnitte mit verschieden grossen, radial nach aussen gerichteten Oeffnungsflächen haben.

Entsprechend der DE-PS 25 51 125 sind heute weltweit in ausserordentlich grossem Umfange Werkzeuge verbreitet, deren Einspannschaft zwei einander diametral gegenüberliegende, axial geschlossene Verriegelungsnuten und zwei einander ebenfalls diametral gegenüberliegende, zum freien Ende des Einspannschaftes hin offene Drehmitnahmenuten aufweisen. Sowohl die Verriegelungsnuten untereinander als auch die Drehmitnahmenuten untereinander weisen gleiche Querschnitte auf.

Zum Einsatz kommen die genannten Werkzeuge in Handwerkzeuggeräten, deren Werkzeugaufnahme zwei Mitnahmeleisten sowie ein oder zwei radial verschiebbare Verriegelungselemente aufweisen. Die Mitnahmeleisten sind zur Verbindung mit den Drehmitnahmenuten vorgesehen und dienen der Uebertragung des Drehmomentes. Die radial verschiebbaren Verriegelungselemente, welche als Kugeln oder Walzen ausgebildet sein können, treten in Verbindung mit den axial geschlossenen Verriegelungsnuten und dienen somit der axialen Festlegung der Werkzeuge in der Werkzeugaufnahme.

Da an die axiale Festlegung der Werkzeuge in der Werkzeugaufnahme nicht besonders hohe Anforderungen gestellt werden, ist nebst der Verwendung von zwei Verriegelungselementen in ausserordentlich starkem Umfange die Verwendung von nur einem Verriegelungselement verbreitet. Bei dieser axialen Festlegung geht es im wesentlichen darum, sicherzustellen, dass das Werkzeug sich nicht unbeabsichtigt aus der Werkzeugaufnahme löst, so dass insbesondere auf Baustellen durch herunterfallende Werkzeuge keine Gefahren entstehen. Darüber hinaus dient die axiale Festlegung dazu, dass das Werkzeug samt dem Handwerkzeuggerät nach Beendigung des Bearbeitungsvorganges vom Bauteil wieder entfernt werden kann.

Im Zusammenhang mit der Uebertragung des Drehmomentes werden dagegen wesentlich höhere Anforderungen gestellt. Insbesondere aufgrund der laufend grösseren, zum Einsatz kommenden Arbeitsdurchmesser der Werkzeuge, samt der damit verbundenen Steigerung der Leistung der Handwerkzeuggeräte treten in zunehmendem Masse höhere, zu übertragende Drehmomente auf. Dies hat zur Folge, dass bei den Werkzeugen im Einspannschaft, insbesondere im Bereich der Drehmitnahmenuten ein vorzeitiger Verschleiss auftritt, welcher lange vor dem einsatzbedingten Verschleiss der übrigen Teile der Werkzeuge liegt.

Zur Behebung der Problematik, insbesondere betreffend höherer, zu übertragender Drehmomente, wird gemäss DE-A-39 41 646 vorgeschlagen, eine der Drehmitnahmenuten mit einem grösseren Querschnitt zu versehen. Diese Massnahme ermöglicht die Vergrösserung der damit zusammenwirkenden Mitnahmeleiste der Werkzeugaufnahme, so dass insgesamt eine grössere Verschleissreserve erzielt wird.

Nebst der genannten Querschnittsvergrösserung wird gemäss DE-A-39 41 646 zur weiteren Steigerung der Verschleissreserve bei grösseren Drehmomenten zudem vorgeschlagen, anstelle der einen Verriegelungsnut eine zum freien Ende des Einspannschaftes hin offene Längsnut vorzusehen. Diese Längsnut ermöglicht das Vorsehen einer damit zusammenwirkenden Längsleiste in einer entsprechend ausgebildeten Werkzeugaufnahme, so dass eine zusätzliche Flanke für die Uebertragung des Drehmomentes zur Verfügung steht.

Alle vorgenannten Massnahmen haben ihre Berechtigung und ihre Vorteile bei Verwendung der Werkzeuge in dafür abgestimmten Werkzeugaufnahmen. Wie eingangs geschildert, darf jedoch nicht ausser acht gelassen werden, dass aufgrund der bisher verwendeten Werkzeuge Handwerkzeuggeräte weltweit stark verbreitet sind, deren Aufnahme zwei Mitnahmeleisten gleichen Querschnitts und ein oder zwei radial verschiebbare Verriegelungselemente aufweist. Somit ist es eine wichtige Aufgabe, neue, für höhere Drehmomente ausgelegte Werkzeuge so auszubilden, dass sie mit den Werkzeugaufnahmen der heute sich noch am Markt befindlichen Handwerkzeuggeräte kompatibel sind, wenn auch unter Vernachlässigung der mit den neuen Werkzeugen erzielten Vorteile.

Ein gravierender Nachteil des vorgenannten, mit einer Längsnut im Einspannschaft versehenen Werkzeuges besteht darin, dass es in Handwerkzeuggeräten, deren Werkzeugaufnahme zwei Verriegelungselemente aufweist, nicht einsetzbar ist, da das zweite Verriegelungselement nicht in die Längsnut eintreten kann. Wird das Werkzeug dagegen in einer Werkzeugaufnahme mit nur einem Verriegelungselement verwendet, besteht bei Mitnahmeleisten gleicher Querschnitte die Möglichkeit des Einführens um 180° verdreht. Aufgrund der vorhandenen Spiele bzw. der federnden Lagerung der Verriegelungselemente lassen sich die Mittel für radiale Verschiebung trotzdem betätigen, so dass die Verriegelungselemente mit dem Einspannschaft in einen zum Teil recht starken Reibschluss treten. Für die Bedienungsperson ist diese Fehlverriegelung nicht ohne weiteres erkennbar, da der Reibschluss selbst der an sich üblichen Kontrollbewegung zur Erkennung der axialen Festlegung standhält. Das unbeabsichtigte Lösen der axialen Festlegung des Werkzeuges in der Werkzeugaufnahme tritt somit völlig unvorhergesehen und ungewollt im Einsatzfalle auf, so dass Unfälle nicht ausgeschlossen sind.

Der Erfindung liegt demnach die Aufgabe zugrunde, ein Werkzeug zu schaffen, das zur Uebertragung grosser Drehmomente in entsprechend ausgebildeten Werkzeugaufnahmen geeignet ist und eine Anwendung in herkömmlichen Werkzeugaufnahmen ermöglicht, dort aber eine allfällige Fehlverriegelung ausreichend erkennen lässt.

Erfindungsgemäss wird die Aufgabe dadurch gelöst, dass die axiale Projektionsfläche des lichten Querschnitts der Längsnut wenigstens der axialen Projektionsfläche des lichten Querschnitts der Verriegelungsnut entspricht und dass die beiden Drehmitnahmenuten in radialer Richtung gemessen eine geringere Tiefe aufweisen, als die Verriegelungsnut oder die Drehmitnahmenut.

Das Werkzeug mit dem erfindungsgemässen Einspannschaft lässt sich in herkömmliche Werkzeugaufnahmen mit zwei Verriegelungselementen ohne Probleme einführen. Wird dieses Werkzeug in herkömmliche Werkzeugaufnahmen mit nur einem Verriegelungselement richtig eingeführt, kommt eine ausreichende axiale Festlegung zustande. Wird das Werkzeug dagegen in einer solchen Werkzeugaufnahme um 180° verdreht falsch eingeführt, tritt das Verriegelungselement ohne weitere Behinderung vollumfänglich in den lichten Querschnitt der Längsnut ein, kommt dort aber nicht zur Anlage mit irgendwelchen Umfangsteilen des Einspannschaftes. Es kommt dadurch keine Verbindung in irgendeiner Art zwischen Einspannschaft und Verriegelungselement zustande, so dass es für die Bedienungsperson durch Nichtzustandekommen der axialen Festlegung oder allerspätestens beim ohnehin üblichen Kontrollgriff erkennbar ist, dass das Werkzeug falsch in die Werkzeugaufnahme eingesetzt worden ist. Es ist damit völlig ausgeschlossen, dass die Bedienungsperson mit einem falsch eingesetzten Werkzeug die Bearbeitung von Bauteilen aufnimmt.

In bevorzugter Weise entspricht die axiale Projektionsfläche des lichten Querschnitts der Längsnut der axialen Projektionsfläche des lichten Querschnitts der Verriegelungsnut. Dabei bietet es sich zweckmässigerweise an, bezogen auf die Symmetrieachse der Drehmitnahmenuten die Längsnut achssymmetrisch zur Verriegelungsnut auszubilden.

Im Hinblick auf die Anwendung findenden rotationssymmetrischen Verriegelungskörper, wie Kugeln oder Zylinder ist vorteilhafterweise die Längsnut muldenförmig ausgebildet. Unter muldenförmig wird dabei eine Längsnut verstanden, deren Boden im Querschnitt gesehen den Anwendung findenden, rotationssymmetrischen Verriegelungskörpern angepasst ist.

Gemäss einer weiteren Ausführungsform der Erfindung kann die axiale Projektionsfläche des lichten Querschnitts der Längsnut die axiale Projektionsfläche des lichten Querschnitts der Verriegelungsnut übersteigen. Dadurch eröffnen sich Möglichkeiten verschiedenartiger Ausbildung, insbesondere im Hinblick auf das Zusammenwirken mit entsprechend ausgebildeten Längsleisten neuer Werkzeugaufnahmen.

Vorzugsweise weist die Längsnut wenigstens eine, im wesentlichen radial verlaufende Flanke auf. Im Hinblick auf das zu übertragende Drehmoment ist es dabei zweckmässig, wenn die mitnahmeseitige Flanke der Längsnut im wesentlichen radial verläuft. Die übrigen Flanken können verschiedenartig verlaufen, beispielsweise sehnenartig oder ebenfalls radial.

Wie bereits darauf hingewiesen, geht es beim erfindungsgemässen Werkzeug zum einen darum, dass es in die sich in grossem Umfange am Markt verbreiteten Handwerkzeuggeräte einsetzbar ist. Die weitere Aufgabe besteht aber darin, das Werkzeug so auszubilden, dass es auch zur Uebertragung grösserer Drehmomente geeignet ist. Diese letztere Aufgabe lässt sich lösen durch eine entsprechend ausgebildete Werkzeugaufnahme, welche mindestens ein mit der axial geschlossenen Verriegelungsnut zusammenwirkendes, radial verschiebbares Verriegelungselement, zwei mit den Drehmitnahmenuten zusammenwirkende Mitnahmeleisten, die durch unterschiedliche Breite mit unterschiedlichen Querschnitten versehen sind, sowie mindestens eine mit der Längsnut zusammenwirkende Längsleiste aufweist.

Durch die erfindungsgemäss ausgebildete breitere Ausbildung einer Mitnahmeleiste steht mehr Verschleissreserve zur Verfügung. Darüber hinaus wird durch die Längsleiste eine weitere, der Drehmomentübertragung dienende Flanke geschaffen.

Die Erfindung wird nachstehend, anhand der sie beispielsweise wiedergebenden Zeichnungen, näher erläutert. Es zeigen:
- Fig. 1: einen Schnitt durch einen Einspannschaft des erfindungsgemässen Werkzeuges;
- Fig. 2: einen Schnitt durch den Einspannschaft eines weiteren erfindungsgemässen Werkzeuges;
- Fig. 3: einen Schnitt durch eine vereinfacht dargestellte Werkzeugaufnahme mit einem Werkzeug, das einen Einspannschaft entsprechend Fig. 1 aufweist.

Das in Fig. 1 dargestellte Werkzeug weist einen Einspannschaft 1 auf. Einander diametral gegenüberliegend weist der Einspannschaft 1, zwei Drehmitnahmenuten 2, 3 auf, wobei die Drehmitnahmenut 3 einen grösseren Querschnitt mit einer grösseren, radial nach aussen gerichteten Oeffnungsfläche besitzt. Darüber hinaus ist eine axial geschlossene Verriegelungsnut 4 vorgesehen. Dieser Verriegelungsnut 4 ist diametral gegenüberliegend eine muldenförmige Längsnut 5 angeordnet, welche zum freien Ende des Einspannschaftes 1 hin offen ist.

Das Werkzeug gemäss Fig. 2 weist einen Einspannschaft 6 auf, der mit zwei einander diametral gegenüberliegenden Drehmitnahmenuten 7, 8 versehen ist. Dabei weist die Drehmitnahmenut 8 einen grösseren Querschnitt mit einer grösseren radial nach aussen gerichteten Oeffnungsfläche auf. Ferner ist eine axial geschlossene Verriegelungsnut 9 vorgesehen, welcher diametral eine Längsnut 10 gegenüberliegt. Die axiale Projektionsfläche des lichten Querschnitts der Längsnut 10 übersteigt die axiale Projektionsfläche des lichten Querschnitts der Verriegelungsnut 9. Zur optimalen Drehübertragung ist ferner wenigstens die mitnahmeseitige Flanke 10a der Längsnut 10 im wesentlichen radial vertaufend ausgebildet, wobei es sich beispielhaft beim vorliegenden Einspannschaft 6 um eine symmetrisch ausgebildete Längsnut 10 mit beidseits radial verlaufenden Flanken handelt.

Fig. 3 zeigt einen Schnitt durch eine vereinfacht dargestellte Werkzeugaufnahme` in welche ein Werkzeug mit einem Einspannschaft 1 entsprechend Fig. 1 eingesetzt ist. Die Werkzeugaufnahme besteht im wesentlichen aus einer Führung 11, einer Betätigungshülse 12 sowie einem Käfig 13. Die Führung 11 weist zwei einander diametral gegenüberliegende Mitnahmeleisten 11a, 11b auf. Dabei ist die Mitnahmeleiste 11b gegenüber der Mitnahmeleiste 11a mit einem grösseren Querschnitt mit grösserer Breite versehen. Ferner weist die Führung 11 eine Mitnahmeleiste 11c auf, die im vorliegenden Beispiel im Querschnitt gesehen kuppenförmig ausgebildet ist. Zur axialen Festlegung des Werkzeuges ist zudem ein radial verschiebbares Verriegelungselement 14 in Form einer Kugel vorgesehen.

## Patentansprüche

1. Werkzeug zum Einsetzen in eine Werkzeugaufnahme für dem Meisseln und/oder Schlagbohren dienenden Handwerkzeuggeräte mit einem Einspannschaft (1, 6) mit wenigstens einer axial geschlossenen Verriegelungsnut (4, 9), wenigstens einer der Verriegelungsnut (4, 9) diametral gegenüberliegenden, zum freien Ende des Einspannschaftes (1, 6) hin offenen Längsnut (5, 10) sowie zwei einander im wesentlichen diametral gegenüberliegenden, zum freien Ende des Einspannschaftes (1, 6) hin offenen Drehmitnahmenuten (2, 3, 7, 8), die unterschiedliche Querschnitte mit verschieden grossen, radial nach aussen gerichteten Öffnungsflächen haben, **dadurch gekennzeichnet**, dass die axiale Projektionsfläche des lichten Querschnitts der Längsnut (5, 10) wenigstens der axialen Projektionsfläche des lichten Querschnitts der Verriegelungsnut (4, 9) entspricht und dass die beiden Drehmitnahmenuten (2, 3, 7, 8) in radialer Richtung gemessen eine geringere Tiefe aufweisen, als die Verriegelungsnut (4, 9) oder die Drehmitnahmenut (5, 10).

2. Werkzeug nach Anspruch 1, dadurch gekennzeichnet, dass die axiale Projektionsfläche des lichten Querschnitts der Längsnut (5) der axialen Projektionsfläche des lichten Querschnitts der Verriegelungsnut (4) entspricht.

3. Werkzeug nach Anspruch 2, dadurch gekennzeichnet, dass die Längsnut (5) bezogen auf die Symmetrieachse der Drehmitnahmenuten (2, 3) achssymmetrisch zur Verriegelungsnut (4) ausgebildet ist.

4. Werkzeug nach Anspruch 2 oder 3, dadurch gekennzeichnet, dass die Längsnut (5) muldenförmig ausgebildet ist.

5. Werkzeug nach Anspruch 1, dadurch gekennzeichnet, dass die axiale Projektionsfläche des lichten Querschnitts der Längsnut (10) die axiale Projektionsfläche des lichten Querschnitts der Verriegelungsnut (9) übersteigt.

6. Werkzeug nach Anspruch (5), dadurch gekennzeichnet, dass die Längsnut (10) wenigstens eine im wesentlichen radial verlaufende Flanke aufweist.

7. Werkzeug nach Anspruch 6, dadurch gekennzeichnet, dass die mitnahmeseitige Flanke (10a) der Längsnut (10) im wesentlichen radial verläuft.

8. Werkzeugaufnahme mit Aufnahmeöffnung für ein Werkzeug nach einem der Ansprüche 1 bis 7, gekennzeichnet durch mindestens ein, mit der axial geschlossenen Verriegelungsnut zusammenwirkendes, radial verschiebbares Verriegelungselement (14), durch zwei mit den Drehmitnahmenuten zusammenwirkende Mitnahmeleisten (11a, 11b), die durch unterschiedliche Breite mit unterschiedlichen Querschnitten versehen sind sowie durch mindestens eine, mit der Längsnut zusammenwirkende Längsleiste (11c).

## Claims

1. Tool for insertion into a tool chuck for hand tools performing milling and/or percussion operations, comprising a clamping shaft (1, 6) with at least one axially closed locking groove (4, 9), at least one longitudinal groove (5, 10), which is positioned diametrically opposite the locking groove (4, 9) and open towards the free end of the clamping shaft (1, 6), and two rotary pickup grooves (2, 3, 7, 8), which are essentially positioned diametrically opposite each other and open towards the free end of the clamping shaft (1, 6) and of different cross-sections with radially outward oriented opening surfaces of different sizes, **characterised in that** the axial projection surface of the clear cross-section of the longitudinal groove (5, 10) corresponds at least with the axial projection surface of the clear cross-section of the locking groove (4, 9), and both rotary pickup grooves (2, 3, 7, 8) have, as measured in the radial direction, a lesser depth than the locking groove (4, 9) or the rotary pickup groove (5, 10).

2. Tool according to Claim 1, **characterised in that** the axial projection surface of the clear cross-section of the longitudinal groove (5) corresponds with the axial projection surface of the clear cross-section of the locking groove (4).

3. Tool according to Claim 2, **characterised in that** the longitudinal groove (5) is relative to the symmetry axis of the rotary pickup grooves (2, 3) axis-symmetrically to the locking groove (4).

4. Tool according to Claim 2 or 3, **characterised in that** the longitudinal groove (5) is in the shape of a recess.

5. Tool according to Claim 1, **characterised in that** the axial projection surface of the clear cross-section of the longitudinal groove (10) exceeds the axial projection surface of the clear cross-section of the locking groove (9).

6. Tool according to Claim 5, **characterised in that** the longitudinal groove (10) comprises at least one essentially radially extending flank.

7. Tool according to Claim 6, **characterised in that** the pickup flank (10a) of the longitudinal groove extends essentially radially.

8. Tool chuck with receiving opening for a tool according to one of Claims 1 to 7, **characterised by** at least one radially displaceable locking element (14) which co-acts with the axially closed locking groove, two pickup ledges (11a, 11b) which co-act with the rotary pickup grooves and which are by means of different width provided with different cross-sections, and by at least one longitudinal ledge (11c) which co-acts with the longitudinal groove.

## Revendications

1. Outil à insérer dans un mandrin d'outil pour appareils portatifs servant au burinage et/ou au forage à percussion, comprenant une queue de serrage (1, 6) pourvue d'au moins une gorge de verrouillage fermée axialement (4, 9), d'au moins une gorge longitudinale (5, 10) diamétralement opposée à la gorge de verrouillage (4, 9) et ouverte vers l'extrémité libre de la queue de serrage (1, 6), ainsi que de deux gorges d'entraînement en rotation (2, 3, 7, 8) qui sont essentiellement diamétralement opposées l'une à l'autre et sont ouvertes vers l'extrémité libre de la queue de serrage (1, 6) et qui possèdent des sections transversales différentes avec des surfaces d'ouverture de tailles différentes orientées radialement vers l'extérieur, caractérisé en ce que la surface en projection axiale de la section libre de la gorge longitudinale (5, 10) correspond au moins à la surface en projection axiale de la section libre de la gorge de verrouillage (4, 9), et en ce que, mesurées dans la direction radiale, les deux gorges d'entraînement en rotation (2, 3, 7, 8) présentent une profondeur inférieure à celle de la gorge de verrouillage (4, 9) ou de la gorge d'entraînement en rotation (5, 10).

2. Outil selon la revendication 1, caractérisé en ce que la surface en projection axiale de la section libre de la gorge longitudinale (5) correspond à la surface en projection axiale de la section libre de la gorge de verrouillage (4).

3. Outil selon la revendication 2, caractérisé en ce que, par rapport à l'axe de symétrie des gorges d'entraînement en rotation (2, 3), la gorge longitudinale (5) est symétrique par rapport à l'axe de la gorge de verrouillage (4).

4. Outil selon la revendication 2 ou 3, caractérisé en ce que la gorge longitudinale (5) est conformée en cuvette.

5. Outil selon la revendication 1, caractérisé en ce que la surface en projection axiale de la section libre de la gorge longitudinale (10) est supérieure à la surface en projection axiale de la section libre de la gorge de verrouillage (9).

6. Outil selon la revendication (5), caractérisé en ce que la gorge longitudinale (10) comporte au moins un flanc sensiblement radial.

7. Outil selon la revendication 6, caractérisé en ce que le flanc côté entraînement (10a) de la gorge longitudinale (10) est sensiblement radial.

8. Mandrin d'outil avec orifice récepteur pour un outil selon l'une des revendications 1 à 7, caractérisé par au moins un élément de verrouillage à déplacement radial (14) coopérant avec la gorge de verrouillage fermée axialement, par deux barrettes d'entraînement (11a, 11b) qui coopèrent avec les gorges d'entraînement en rotation et qui, du fait de leur largeurs différentes, présentent des sections transversales différentes, ainsi que par au moins une barrette longitudinale (11c) coopérant avec la gorge longitudinale.
